# FASCICULE DE BREVET EUROPEEN

(11) **EP 2 674 526 B1**
(45) Date de publication et mention de la délivrance du brevet: **12.08.2015**
(21) Numéro de dépôt: 13170762.2
(22) Date de dépôt: 06.06.2013
(51) Int. Cl.: D06F 58/20, D06F 58/28, D06F 58/22, D06F 37/30, D06F 37/42, A47L 15/46

(54) **Appareil électroménager comprenant un capteur de température et au moins un capteur de position d'un élément de l'appareil électroménager**
Elektrohaushaltsgerät, das mit einem Temperatursensor und mindestens einem Sensor zur Positionserfassung eines Elements des Elektrohaushaltsgeräts ausgestattet ist
Household appliance comprising a temperature sensor and at least one position sensor for an element of the household appliance

(30) Priorité: 13.06.2012 FR 1255536
(43) Date de publication de la demande: 18.12.2013
(73) Titulaire: Groupe Brandt, 92500 Rueil-Malmaison (FR)
(72) Inventeur: Desprez, Arnaud, 85170 Beaufou (FR)
(74) Mandataire: Santarelli

(56) Documents cités:
- EP-A1- 2 287 686
- US-A1- 2010 145 525
- US-A1- 2010 223 960
- US-A1- 2011 041 260

## Description

La présente invention concerne un appareil électroménager comprenant un capteur de température et au moins un capteur de position d'un élément de l'appareil électroménager.

Elle concerne de manière générale le domaine des appareils électroménager utilisés pour sécher un produit, et notamment un sèche-linge ou une lavante-séchante (voir, par exemple US 2011/0041260).

Dans un appareil électroménager destiné à sécher un produit, et notamment du linge, la mesure de la température dans le tambour est effectuée afin de, par exemple, réguler la température dans le tambour en fonction d'un programme de séchage sélectionné par un utilisateur.

La mesure de la température est effectuée par un capteur de température, par exemple, un capteur à CTN (thermo-résistance à Coefficient de Température Négatif). Le capteur de température est connecté à une entrée d'un microcontrôleur de l'appareil électroménager.

Le microcontrôleur est généralement adapté à recevoir en entrée un signal analogique, par exemple une tension continue transmise par le capteur de température et dont l'amplitude est représentative de la température mesurée dans le tambour. Le microcontrôleur est adapté à numériser ce signal en vue d'une exploitation par un algorithme approprié permettant de déterminer la température dans le tambour.

Dans un appareil électroménager destiné à sécher un produit, et notamment du linge, il est important de détecter la position de certains éléments de l'appareil électroménager. Par exemple, il est important de détecter si un filtre à peluches est dans une position de fonctionnement, ce qui revient à détecter la présence du filtre à peluches. Ce filtre est disposé dans le circuit d'air de séchage, généralement dans un logement de l'appareil électroménager accessible à l'utilisateur afin qu'il puisse être extrait par exemple pour le nettoyer.

Le filtre empêche la détérioration de certains éléments sensibles aux peluches se trouvant dans le circuit d'air.

En outre, le filtre à peluches réduit l'encrassement du circuit d'air, en particulier des échangeurs de chaleur dans un sèche-linge à condenseur ou à pompe de chaleur.

Par ailleurs, la présence du filtre à peluches empêche le linge dans le tambour d'entrer dans le circuit d'air et de bloquer la turbine du ventilateur (ce qui provoque une panne du sèche-linge).

L'installation d'un capteur de position d'un élément de l'appareil électroménager, par exemple d'un capteur de présence de filtre peut être utilisée pour empêcher le lancement d'un cycle de séchage en cas d'absence de filtre.

Dans l'exemple d'un capteur de présence d'un filtre, la fonction de capteur de présence de filtre est généralement mise en oeuvre par un interrupteur (minirupteur, interrupteur à lame souple ou ILS) couplé avec un aimant qui est placé dans le filtre. Cet ensemble est connecté à une entrée « tout ou rien » du microcontrôleur. Le fonctionnement de l'interrupteur est donc déclenché par la présence ou l'absence du filtre.

La mise en place d'au moins une fonction de la détection de la position d'un élément de l'appareil électroménager ajoute un surcoût lié à l'interrupteur ILS, ainsi qu'aux fils de connexion de l'ensemble avec le microcontrôleur et nécessite de modifier une carte électronique comportant le microcontrôleur déjà existante. La présente invention a pour but d'intégrer la fonction de détection de la position d'un élément d'un appareil électroménager en profitant de l'existence des moyens mis en oeuvre pour le fonctionnement d'un capteur de température.

A cet effet, elle concerne un appareil électroménager comprenant un capteur de température et au moins un capteur de position d'un élément de l'appareil électroménager, le capteur de position comportant un composant présentant une fonction d'interrupteur, le capteur de température étant connecté à une entrée d'un microcontrôleur dudit appareil électroménager.

Selon l'invention, le composant présentant une fonction d'interrupteur est connecté électriquement au capteur de température et à ladite entrée du microcontrôleur.

Le couplage sur la même entrée du microcontrôleur du capteur de température et du capteur de position de l'élément de l'appareil électroménager, limite le nombre d'entrées sur le microcontrôleur et le nombre de connecteurs et de pistes sur la carte électronique portant le microcontrôleur. Le coût de fabrication de l'appareil électroménager est ainsi limité.

Par ailleurs, lorsque l'installation d'un capteur de position de l'élément de l'appareil électroménager est mise en place en utilisant une carte électronique déjà existante, le coût de fabrication de l'appareil électroménager est d'autant plus limité.

En pratique, l'appareil électroménager comporte un capteur de température par mesure de résistance.

Ainsi, le microcontrôleur est apte à déterminer la température mesurée par le capteur en fonction de la valeur de la tension en entrée, cette valeur de tension étant fonction de la valeur d'une résistance.

Selon un mode de réalisation, le composant présentant une fonction d'interrupteur est monté en série avec le capteur de température.

Selon un autre mode de réalisation, le composant présentant une fonction d'interrupteur est monté en parallèle avec le capteur de température.

Dans un exemple, l'élément est un filtre et ledit au moins un capteur de position est apte à détecter une position de fonctionnement correspondant à la présence du filtre.

Dans un autre exemple, l'élément est un échangeur de chaleur et ledit au moins un capteur de position est apte à détecter une position de fonctionnement correspondant à la présence de l'échangeur de chaleur.

Dans un autre exemple, l'élément est une porte et ledit au moins un capteur de position est apte à détecter une position de fonctionnement correspondant à la position de fermeture de la porte.

Dans encore un autre exemple, l'élément est un dispositif indiquant un niveau d'eau dans un bac de récupération d'eau et ledit au moins un capteur de position est apte à détecter la position dudit dispositif par rapport à un niveau d'eau prédéfini dans ledit bac de récupération d'eau.

Par exemple, le microcontrôleur est apte à empêcher un fonctionnement de l'appareil électroménager en fonction de la tension à l'entrée du microcontrôleur, la tension à l'entrée du microcontrôleur étant représentative de la position de l'élément.

Grâce à cette fonctionnalité, des éléments pouvant être détériorés lorsque l'élément n'est pas dans une certaine position sont préservés.

En outre, le microcontrôleur est apte à mettre en oeuvre un avertissement, par exemple sonore et/ou visuel, lorsque le microcontrôleur empêche un fonctionnement de l'appareil électroménager.

La présente invention trouve en particulier son application dans une lavante-séchante ou un sèche-linge.

D'autres particularités et avantages de l'invention apparaîtront encore dans la description ci-après.

Aux dessins annexés, donnés à titre d'exemples non limitatifs :
- la figure 1 est un schéma simplifié illustrant un montage d'un capteur de température et d'un capteur de position d'un élément de l'appareil électroménager selon un premier mode de réalisation de l'invention ;
- la figure 2 est un schéma illustrant un montage d'un capteur de température et d'un capteur de position d'un élément de l'appareil électroménager selon un deuxième mode de réalisation de l'invention.

On va décrire tout d'abord en référence à la figure 1, un premier mode de réalisation d'un montage d'un capteur de température et d'un capteur de position d'un élément de l'appareil électroménager conforme à l'invention.

Dans un exemple, l'élément est un filtre et le capteur de position est apte à détecter une position de fonctionnement correspondant à la présence du filtre dans l'appareil électroménager.

L'appareil électroménager peut être un sèche-linge ou une lavante-séchante, dans lequel un capteur de température mesure la température dans le tambour afin de, par exemple, réguler la température dans le tambour en fonction d'un programme de séchage sélectionné par un utilisateur.

Dans l'exemple décrit, le filtre est un filtre à peluches et le capteur de position correspond donc à un capteur de présence du filtre.

Dans cet exemple, le capteur de température comporte une thermo-résistance 1 à coefficient de température négatif (thermo-résistance CTN).

La fonction de capteur de présence d'un filtre est mise en oeuvre par un composant présentant une fonction d'interrupteur (appelé interrupteur dans cette description). Ici, ce composant est un interrupteur ILS (minirupteur, interrupteur à lame souple) 2. L'interrupteur 2 se trouve dans un premier état en cas de présence de filtre et dans un deuxième état en cas d'absence de filtre. Les premier et second états correspondent respectivement à l'état ouvert et l'état fermé, ou respectivement à l'état fermé et l'état ouvert.

Dans l'exemple de réalisation décrit, l'interrupteur 2 est couplé à un aimant (non représenté sur les figures) placé dans le filtre (non représenté sur les figures).

Ici, en cas de présence de filtre, l'interrupteur 2 est en état fermé et en cas d'absence de filtre, l'interrupteur 2 est en état ouvert.

Bien entendu, dans d'autres exemples de réalisation, l'interrupteur peut être en état ouvert en cas de présence de filtre et en état fermé en cas d'absence de filtre.

En outre, dans d'autres modes de réalisation, d'autres moyens peuvent être utilisés pour mettre l'interrupteur en état ouvert ou état fermé en fonction de la présence ou de l'absence de filtre.

Par exemple, un dispositif peut mettre en oeuvre une action mécanique sur l'interrupteur afin de le mettre en état ouvert ou fermé en fonction de la détection de la présence ou de l'absence du filtre.

Dans d'autres exemples, l'élément de l'appareil électroménager peut être un échangeur de chaleur, une porte ou un dispositif indiquant un niveau d'eau dans un bac de récupération d'eau.

Dans ce premier mode de réalisation décrit, l'interrupteur 2 est monté en série avec la thermo-résistance 1.

Une première borne 1a de la thermo-résistance 1 est reliée à une première borne 2a de l'interrupteur 2, et une deuxième borne 1b de la thermo-résistance 1 est reliée au pôle négatif Vss de l'alimentation du microcontrôleur 3, qui est connecté à son tour au potentiel de référence 4, ici de 0V.

Une deuxième borne 2b de l'interrupteur 2 est connectée à une entrée du microcontrôleur 3, ainsi qu'à une première borne Ra d'une résistance R.

Cette entrée E du microcontrôleur 3 reçoit ici un signal analogique.

Une deuxième borne Rb de la résistance R est connectée au pôle positif Vcc de l'alimentation du microcontrôleur 3, qui est connecté à son tour à la tension d'alimentation V_{REF}.

Dans d'autres modes de réalisation, plusieurs interrupteurs sont montés en série avec la thermo-résistance 1.

Chaque interrupteur est associé à un élément de l'appareil électroménager.

Ainsi, par exemple, un premier interrupteur est associé à un filtre à peluches, un deuxième interrupteur est associé à un échangeur de chaleur, un troisième interrupteur est associé à la porte de fermeture du tambour et un quatrième interrupteur est associé à un dispositif indiquant le niveau d'eau dans un bac de récupération d'eau.

On va décrire ensuite le fonctionnement du montage représenté à la figure 1.

Dans l'exemple décrit, l'élément de l'appareil électroménager est un filtre à peluches.

Néanmoins, le fonctionnement du montage est similaire pour tout élément de l'appareil électroménager associé à l'interrupteur.

Lorsque le filtre est absent, l'interrupteur 2 est ouvert et la thermo-résistance 1 est donc déconnectée de l'entrée E du microcontrôleur 3.

Ainsi, la tension à l'entrée E du microcontrôleur 3 présente une valeur sensiblement égale à la valeur de la tension d'alimentation du microcontrôleur 3. Cette valeur de tension (correspondant à une valeur incohérente de température) correspond à une première valeur prédéterminée représentative de l'absence du filtre.

Le microcontrôleur 3 est apte à empêcher ou à permettre le fonctionnement de l'appareil électroménager en fonction de la tension à l'entrée E du microcontrôleur 3.

La tension à l'entrée E est représentative de la position de l'élément, ici de la position du filtre.

Ainsi, le microcontrôleur 3 est apte à empêcher un fonctionnement de l'appareil électroménager lorsque la valeur de tension à l'entrée E du microcontrôleur 3 est sensiblement égale à la première valeur prédéterminée.

Par exemple, lorsque l'appareil est un sèche-linge ou une lavante-séchante, un fonctionnement de l'appareil électroménager peut être un cycle de séchage.

Lorsque l'absence du filtre est détectée, le microcontrôleur 3 peut mettre en oeuvre un avertissement, sonore et/ou visuel afin de prévenir l'utilisateur de l'empêchement du fonctionnement de l'appareil électroménager.

Lorsque le filtre est présent, c'est-à-dire lorsque le filtre est en position de fonctionnement, l'interrupteur 2 est fermé et la thermo-résistance 1 est alors connectée à l'entrée E du microcontrôleur 3.

Dans ce cas, la tension en entrée E du microcontrôleur 3 correspond à la température mesurée par la thermo-résistance 1.

Le microcontrôleur 3 est apte à déterminer la température mesurée par la thermo-résistance 1 en fonction de la valeur de la tension à l'entrée E du microcontrôleur 3.

On notera que la thermo-résistance 1 forme avec la résistance R un diviseur de tension, la tension à l'entrée E du microcontrôleur 3 étant la tension du point milieu du diviseur de tension.

En outre, le microcontrôleur 3 est apte à déterminer que la température à l'entrée E du microcontrôleur 3 est une valeur possible de la température mesurée par la thermo-résistance 1 et détecter ainsi la présence du filtre.

Ainsi, dans ce cas, le microcontrôleur 3 permet un fonctionnement de l'appareil électroménager, par exemple permet un cycle de séchage dans un sèche-linge ou une lavante-séchante.

On notera que l'appareil électroménager ne fonctionne que lorsque le filtre est présent et que la mesure de la température n'est nécessaire que pendant le fonctionnement de l'appareil électroménager.

En outre, le montage conforme à l'invention est utile lors d'un test fonctionnel de l'appareil électroménager, par exemple en usine ou lors de la détection d'une panne.

Lorsque la tension à l'entrée E du microcontrôleur 3 présente une valeur égale ou proche de la tension d'alimentation du microcontrôleur 3, un défaut est détecté par un logiciel de test.

Par exemple, un tel défaut peut être détecté lorsque les fils de connexion de la thermo-résistance 1 et/ou de l'interrupteur 2 sont déconnectés ou lorsque l'interrupteur 2 est bloqué en état ouvert.

Lorsque la tension à l'entrée E du microcontrôleur 3 présente une valeur égale ou proche de la valeur du potentiel de référence (ici, 0V), un court-circuit est détecté dans le montage de la thermo-résistance 1 et de l'interrupteur 2.

Lorsque l'élément est un échangeur de chaleur, le capteur de position est apte à détecter une position de fonctionnement correspondant à la présence de l'échangeur de chaleur.

Ainsi, lorsque l'échangeur de chaleur est présent, l'interrupteur 2 est fermé et un fonctionnement de l'appareil électroménager est permis. Lorsque l'échangeur de chaleur est absent, l'interrupteur 2 est ouvert et un fonctionnement de l'appareil électroménager est empêché.

Lorsque l'élément est une porte, par exemple la porte de fermeture du tambour d'un sèche-linge ou d'une lavante-séchante, le capteur de position est apte à détecter une position de fonctionnement correspondant à une position de fermeture de la porte.

Ainsi, lorsque la porte est fermée, l'interrupteur 2 est fermé et un fonctionnement de l'appareil électroménager est permis. Lorsque la porte est ouverte, l'interrupteur 2 est ouvert et un fonctionnement de l'appareil électroménager est empêché.

Lorsque l'élément est un dispositif indiquant un niveau d'eau dans un bac de récupération d'eau, le capteur de position est apte à détecter la position du dispositif par rapport à un niveau d'eau prédéfini dans le bac de récupération d'eau.

Ainsi, par exemple, lorsque le dispositif a atteint un niveau d'eau prédéfini, l'interrupteur 2 est ouvert et le bac de récupération est vidangé ou un fonctionnement de l'appareil électroménager est empêché. Lorsque le dispositif n'a pas atteint un niveau d'eau prédéfini, l'interrupteur 2 est fermé et le bac de récupération d'eau n'est pas vidangé et un fonctionnement de l'appareil électroménager est permis.

Dans un mode de réalisation dans lequel plusieurs interrupteurs 2 sont montés en série avec la thermo-résistance 1, tous les interrupteurs 2 doivent être fermés pour que la thermo-résistance 1 soit connectée à l'entrée E du microcontrôleur, et pour que la tension en entrée E du microcontrôleur 3 corresponde à la température mesurée par la thermo-résistance 1.

On va décrire ensuite en référence à la figure 2, un second mode de réalisation du montage d'un capteur de température et d'un capteur de position d'un élément de l'appareil électroménager conforme à l'invention.

Dans cet exemple, un interrupteur 2' est monté en parallèle avec une thermo-résistance 1'.

Une première borne 1a' de la thermo-résistance 1' est reliée à une première borne 2a' de l'interrupteur 2', et une deuxième borne 1b' de la thermo-résistance 1' est reliée à une deuxième borne 2b' de l'interrupteur 2'.

La première borne 1a' de la thermo-résistance 1' et la première borne 2a' de l'interrupteur 2' sont reliées à une entrée E' d'un microcontrôleur 3'. Cette entrée E' est ici une entrée analogique.

La deuxième borne 1b' de la thermo-résistance 1' et la deuxième borne 2b' de l'interrupteur 2' sont reliées au pôle négatif Vss' de l'alimentation du microcontrôleur 3', qui est relié à son tour au potentiel de référence 4', ici de 0V.

Une résistance R' est reliée par une première borne Ra' à l'entrée E' du microcontrôleur 3', ainsi qu'à la première borne 1a' de la thermo-résistance 1' et à la première borne 2a' de l'interrupteur 2', et par une deuxième borne Rb' au terminal positif Vcc' de l'alimentation du microcontrôleur 3', qui est relié à son tour à la tension d'alimentation V_{REF'}.

Dans d'autres modes de réalisation, plusieurs interrupteurs sont montés en parallèle avec la thermo-résistance 1.

Comme pour le premier mode de réalisation décrit, chaque interrupteur est associé à un élément de l'appareil électroménager, un élément pouvant être par exemple un filtre à peluches, un échangeur de chaleur, une porte, ou un dispositif indiquant un niveau d'eau dans un bac de récupération d'eau.

On va décrire ensuite le fonctionnement du montage représenté à la figure 2.

Comme pour la figure 1, dans l'exemple décrit, l'élément de l'appareil électroménager est un filtre à peluches.

Néanmoins, le fonctionnement est similaire pour tout élément de l'appareil électroménager associé à un interrupteur.

Lorsque le filtre est absent, l'interrupteur 2' est fermé, réalisant un court-circuit de la thermo-résistance 1'.

L'entrée E' du microcontrôleur 3' est connectée au pôle positif de l'alimentation du microcontrôleur 3', la tension à l'entrée E' présentant ainsi une valeur sensiblement égale à la valeur du potentiel de référence (ici, 0V).

Cette valeur de tension (correspondant à une valeur de température incohérente) correspond à une première valeur prédéterminée représentative de l'absence du filtre.

Le microcontrôleur 3' est apte à empêcher ou à permettre le fonctionnement de l'appareil électroménager en fonction de la tension à l'entrée E' du microcontrôleur 3'.

La tension à l'entrée E' est représentative de la position de l'élément, ici de la position du filtre.

Ainsi, le microcontrôleur 3' est apte à empêcher un fonctionnement de l'appareil électroménager lorsqu'une telle valeur de tension est présente à l'entrée E' du microcontrôleur 3'.

Par exemple, lorsque l'appareil est un sèche-linge ou une lavante-séchante, le fonctionnement de l'appareil électroménager peut être en cycle de séchage.

Comme pour le premier mode de réalisation décrit, lorsque l'absence du filtre est détectée, le microcontrôleur 3' peut mettre en oeuvre un avertissement, sonore et/ou visuel afin de prévenir l'utilisateur de l'empêchement du fonctionnement de l'appareil électroménager.

Lorsque le filtre est présent, l'interrupteur 2' est ouvert et la thermo-résistance 1' est connectée à l'entrée E' du microcontrôleur 3' et la tension en entrée E' du microcontrôleur 3' correspond à la température mesurée par la thermo-résistance 1'.

Comme pour le montage décrit en référence à la figure 1, la tension à l'entrée E' du microcontrôleur 3' correspond à la tension du point milieu du diviseur de tension formé par la thermo-résistance 1' et la résistance R'.

Le microcontrôleur 3' est apte à déterminer la température mesurée par la thermo-résistance 1' en fonction de la valeur de la tension à l'entrée E du microcontrôleur 3'.

Le microcontrôleur 3' est apte à déterminer que la température à l'entrée E' du microcontrôleur 3' est une valeur possible de la température mesurée par la thermo-résistance 1' et détecter ainsi la présence du filtre.

Le microcontrôleur 3' permet alors un fonctionnement de l'appareil électroménager, par exemple un cycle de séchage dans un sèche-linge ou une lavante-séchante.

Comme pour le premier mode de réalisation décrit en référence à la figure 1, le montage de la figure 2 est utile lors d'un test fonctionnel de l'appareil électroménager, par exemple en usine, ou lors de la détection d'une panne.

Lorsque la tension à l'entrée E' du microcontrôleur 3' présente une valeur égale ou proche de la tension d'alimentation V_{REF'} du microcontrôleur 3', un défaut est détecté par un logiciel de test.

Par exemple, un tel défaut peut être détecté lorsque la thermo-résistance 1' est déconnectée ou lorsque les fils de connexion de la thermo-résistance 1' et/ou de l'interrupteur 2' sont déconnectés.

Lorsque la tension à l'entrée E' du microcontrôleur 3' est égale ou proche du potentiel de référence (ici, 0V), un court-circuit est détecté dans le montage de la thermo-résistance 1' et de l'interrupteur 2'. Ce court-circuit peut être mis en oeuvre par un court-circuit des fils de connexion de la thermo-résistance 1' et/ou de l'interrupteur 2', ou par l'interrupteur 2' bloqué en état fermé.

Lorsque l'élément est un échangeur de chaleur, le capteur de position est apte à détecter une position de fonctionnement correspondant à la présence de l'échangeur de chaleur.

Ainsi, lorsque l'échangeur de chaleur est présent, l'interrupteur 2' est ouvert et un fonctionnement de l'appareil électroménager est permis. Lorsque l'échangeur de chaleur est absent, l'interrupteur 2' est fermé et un fonctionnement de l'appareil électroménager est empêché.

Lorsque l'élément est une porte, par exemple la porte de fermeture du tambour d'un sèche-linge ou d'une lavante-séchante, le capteur de position est apte à détecter une position de fonctionnement correspondant à une position de fermeture de la porte.

Ainsi, lorsque la porte est fermée, l'interrupteur 2' est ouvert et un fonctionnement de l'appareil électroménager est permis. Lorsque la porte est ouverte, l'interrupteur 2' est fermé et un fonctionnement de l'appareil électroménager est empêché.

Lorsque l'élément est un dispositif indiquant un niveau d'eau dans un bac de récupération d'eau, le capteur de position est apte à détecter la position du dispositif par rapport à un niveau d'eau prédéfini dans le bac de récupération d'eau.

Ainsi, lorsque le dispositif indiquant un niveau d'eau dans un bac de récupération d'eau atteint un niveau d'eau prédéfini dans le bac de récupération d'eau, l'interrupteur 2' est fermé et un fonctionnement de l'appareil électroménager est empêché. Lorsque le dispositif n'atteint pas le niveau d'eau prédéfini, l'interrupteur 2' est ouvert et un fonctionnement de l'appareil électroménager est permis.

Dans un mode de réalisation dans lequel plusieurs interrupteurs 2' associés à plusieurs éléments respectivement sont connectés en parallèle avec la thermo-résistance 1, tous les interrupteurs 2' doivent être ouverts pour que la thermo-résistance 1' soit connectée à l'entrée E' du microcontrôleur 3' et que la tension en entrée E' du microcontrôleur 3' corresponde à la température mesurée par la thermo-résistance 1'.

Bien entendu, la présente invention n'est pas limitée aux exemples de réalisation décrits précédemment, donnés à titre purement illustratifs.

## Revendications

1. Appareil électroménager comprenant un capteur de température (1;1') et au moins un capteur de position d'un élément dudit appareil électroménager , ledit capteur de position comportant un composant présentant une fonction d'interrupteur (2;2'), le capteur de température (1;1') étant connecté à une entrée (E;E') d'un microcontrôleur (3;3') dudit appareil électroménager, **caractérisé en ce que** le composant présentant une fonction d'interrupteur (2;2') est connecté électriquement au capteur de température (1;1') et à ladite entrée (E;E') du microcontrôleur (3;3').

2. Appareil électroménager conforme à la revendication 1, comportant un capteur de température. (1;1') par mesure de résistance.

3. Appareil électroménager conforme à l'une des revendications 1 ou 2, dans lequel le composant présentant une fonction d'interrupteur (2;2') est monté en série avec le capteur de température (1;1').

4. Appareil électroménager conforme à l'une des revendications 1 ou 2, dans lequel le composant présentant une fonction d'interrupteur (2;2') est monté en parallèle avec le capteur de température (1;1').

5. Appareil électroménager conforme à l'une des revendications 1 à 4, dans lequel l'élément est un filtre et ledit au moins un capteur de position est apte à détecter une position de fonctionnement correspondant à la présence dudit filtre.

6. Appareil électroménager conforme à l'une des revendications 1 à 4, dans lequel l'élément est un échangeur de chaleur et ledit au moins un capteur de position est apte à détecter une position de fonctionnement correspondant à la présence dudit échangeur de chaleur.

7. Appareil électroménager conforme à l'une des revendications 1 à 4, dans lequel l'élément est une porte et ledit au moins un capteur de position est apte à détecter une position de fonctionnement correspondant à une position de fermeture de ladite porte.

8. Appareil électroménager conforme à l'une des revendications 1 à 4, dans lequel l'élément est un dispositif indiquant un niveau d'eau dans un bac de récupération d'eau et ledit au moins un capteur de position est apte à détecter la position dudit dispositif par rapport à un niveau d'eau prédéfini dans ledit bac de récupération d'eau.

9. Appareil électroménager conforme à l'une des revendications 1 à 8, dans lequel ledit microcontrôleur (3;3') est apte à empêcher ou à permettre un fonctionnement dudit appareil électroménager en fonction de la tension à ladite entrée (E;E') du microcontrôleur (3;3'), la tension à ladite entrée (E;E') du microcontrôleur (3 ; 3') étant représentative de la position dudit élément.

10. Appareil électroménager conforme à la revendication 9, dans lequel le microcontrôleur (3;3') est apte en outre à mettre en oeuvre un avertissement lorsque ledit microcontrôleur (3;3') empêche un fonctionnement dudit appareil électroménager.

11. Appareil électroménager conforme à l'une des revendications 9 ou 10, et notamment lavante-séchante ou sèche-linge, dans lequel ledit fonctionnement est un cycle de séchage.

## Patentansprüche

1. Elektrohaushaltsgerät, mit einem Temperatursensor (1; 1') und mindestens einem Sensor zur Erfassung der Position eines Elements des Elektrohaushaltsgeräts, wobei der Positionssensor ein Bauteil mit einer Funktion eines Schalters (2; 2') aufweist, wobei der Temperatursensor (1; 1') mit einem Eingang (E;E') einer Mikrosteuereinheit (3; 3') des Elektrohaushaltsgeräts verbunden ist, **dadurch gekennzeichnet, dass** das Bauteil mit der Funktion eines Schalters (2; 2') mit dem Temperatursensor (1; 1') und dem Eingang (E; E') der Mikrosteuereinheit (3; 3') elektrisch verbunden ist.

2. Elektrohaushaltsgerät nach Anspruch 1, mit einem Sensor (1; 1') zur Erfassung der Temperatur durch Widerstandsmessung.

3. Elektrohaushaltsgerät nach einem der Ansprüche 1 oder 2, bei dem das Bauteil mit der Funktion eines Schalters (2; 2') mit dem Temperatursensor (1; 1') in Reihe geschaltet ist.

4. Elektrohaushaltsgerät nach einem der Ansprüche 1 oder 2, bei dem das Bauteil mit der Funktion eines Schalters (2; 2') mit dem Temperatursensor (1; 1') parallel geschaltet ist.

5. Elektrohaushaltsgerät nach einem der Ansprüche 1 bis 4, bei dem das Element ein Filter ist und der mindestens eine Positionssensor eine Betriebsposition erfassen kann, die dem Vorhandensein des Filters entspricht.

6. Elektrohaushaltsgerät nach einem der Ansprüche 1 bis 4, bei dem das Element ein Wärmetauscher ist und der mindestens eine Positionssensor eine Betriebsposition erfassen kann, die dem Vorhandensein des Wärmetauschers entspricht.

7. Elektrohaushaltsgerät nach einem der Ansprüche 1 bis 4, bei dem das Element eine Tür ist und der mindestens eine Positionssensor eine Betriebsposition erfassen kann, die einer Schließposition der Tür entspricht.

8. Elektrohaushaltsgerät nach einem der Ansprüche 1 bis 4, bei dem das Element eine Vorrichtung ist, die einen Wasserstand in einem Wasserauffangbecken anzeigt, und der mindestens eine Positionssensor die Position der Vorrichtung in Bezug auf einen vorbestimmten Wasserstand in dem Wasserauffangbecken erfassen kann.

9. Elektrohaushaltsgerät nach einem der Ansprüche 1 bis 8, bei dem die Mikrosteuereinheit (3; 3') einen Betrieb des Elektrohaushaltsgeräts in Abhängigkeit von der Spannung am Eingang (E; E') der Mikrosteuereinheit (3; 3') verhindern oder gestatten kann, wobei die Spannung am Eingang (E; E') der Mikrosteuereinheit (3; 3') für die Position des Elements repräsentativ ist.

10. Elektrohaushaltsgerät nach Anspruch 9, bei dem die Mikrosteuereinheit (3; 3') ferner eine Warnung vornehmen kann, wenn die Mikrosteuereinheit (3; 3') einen Betrieb des Elektrohaushaltsgeräts verhindert.

11. Elektrohaushaltsgerät nach einem der Ansprüche 9 oder 10 und insbesondere Waschtrockner oder Wäschetrockner, bei dem der Betrieb ein Trocknungszyklus ist.

## Claims

1. A household appliance comprising a temperature sensor (1; 1') and at least one position sensor for sensing position of a member of said household appliance, said position sensor comprising a component (2; 2') having a switch function, the temperature sensor (1; 1') being connected to an input (E; E') of a microcontroller (3; 3') of said household appliance, **characterized in that** the component (2; 2') having a switch function is electrically connected to the temperature sensor (1; 1') and to said input (E; E') of the microcontroller (3; 3').

2. A household appliance according to claim 1, comprising a temperature sensor (1; 1') operating by resistance measurement.

3. A household appliance according to one of claims 1 or 2, in which the component having a switch function (2; 2') is mounted in series with the temperature sensor (1; 1').

4. A household appliance according to one of claims 1 or 2, in which the component having a switch function (2; 2') is mounted in parallel with the temperature sensor (1; 1').

5. A household appliance according to one of claims 1 to 4, in which the member is a filter and said at least one position sensor is capable of detecting an operating position corresponding to the presence of said filter.

6. A household appliance according to one of claims 1 to 4, in which the member is a heat exchanger and said at least one position sensor is capable of detecting an operating position corresponding to the presence of said heat exchanger.

7. A household appliance according to one of claims 1 to 4, in which the member is a door and said at least one position sensor is capable of detecting an operating position corresponding to a closing position of said door.

8. A household appliance according to one of claims 1 to 4, in which the member is a device indicating a water level in a water collection tank and said at least one position sensor is capable of detecting the position of said device relative to a predefined water level in said water collection tank.

9. A household appliance according to one of claims 1 to 8, in which said microcontroller (3;3') is capable of preventing or allowing an operation of said household appliance according to the voltage at said input (E;E') of the microcontroller (3;3'), the voltage at said input (E;E') of the microcontroller (3; 3') representing the position of said member.

10. A household appliance according to claim 9, in which the microcontroller (3;3') is furthermore capable of providing a warning when said microcontroller (3;3') prevents an operation of said household appliance.

11. A household appliance according to one of claims 9 or 10, and in particular which is a washing-drying appliance or clothes drying appliance, in which said operation is a drying cycle.
